# EUROPÄISCHE PATENTSCHRIFT

(11) **EP 3 042 768 B1**
(45) Veröffentlichungstag und Bekanntmachung des Hinweises auf die Patenterteilung: **21.03.2018**
(21) Anmeldenummer: 15190724.3
(22) Anmeldetag: 21.10.2015
(51) Int. Cl.: B41F 33/00, G01J 3/02

(54) **DRUCKKONTROLLSTREIFEN MIT GESPLITTETEN MARKEN**
PRINT CONTROL STRIPS WITH SPLIT MARKS
BANDES DE CONTROLE DE PRESSION DOTEES DE MARQUES SEPAREES

(30) Priorität: 19.11.2014 DE 102014223579
(43) Veröffentlichungstag der Anmeldung: 13.07.2016
(73) Patentinhaber: Heidelberger Druckmaschinen AG, 69115 Heidelberg (DE)
(72) Erfinder: Jahn, Denis, 68789 St. Leon Rot (DE); Müller, Andreas, 69120 Heidelberg (DE)

(56) Entgegenhaltungen:
- EP-A2- 2 008 818
- DE-A1- 4 335 350
- US-A- 4 546 700

## Beschreibung

Die Erfindung betrifft eine Vorrichtung zu Regelung der Lage eines Bedruckstoffs in Umfangsrichtung in Bedruckstoffe verarbeitenden Maschinen mit den Merkmalen des Anspruchs 1.

Zur Qualitätskontrolle von Druckbildern wird seitlich des eigentlichen Druckbildes ein Druckkontrollstreifen auf dem Substrat aufgebracht. Dieser besteht aus mehreren Farbzonen, welche sich wiederum aus einer sich stets wiederholenden Abfolge von Farbmessfeldern zusammensetzen. Regelmäßig ist eine Farbzone 32,5mm breit und besteht aus zehn gleichgroßen Farbmessfeldern. Schließen sich weitere Produktionsschritte an den Druckprozess an, werden teils weitere Markierungen auf dem Substrat benötigt. So zum Beispiel beim Stanzen von Druckprodukten. Hierbei muss das Druckprodukt in der richtigen Lage in die Stanze eingeführt werden, da das Endprodukt ansonsten fehlerhaft und unbrauchbar würde. Um dies zu gewährleisten, werden regelmäßig Umfangsmarken an der Umfangsseite sowie Seitenmarken an einer angrenzenden Seite aufgebracht. Eine Umfangsmarke, von denen mindestens zwei für das Diagonalregister benötigt werden, muss auf Grund der schwankenden Schuppenqualität 18mm bis 20mm breit sein, um immer von einer ortsfesten Kamera erfasst werden zu können. Dies bedeutet, sie kann nicht einfach in eine Farbzone integriert werden. Eine mögliche Option zur Positionierung dieser Umfangsmarken befindet sich neben dem Druckkontrollstreifen. Dadurch wird jedoch abseits des Druckbildes mehr Fläche gebraucht. Da die Fläche, die von Druckkontrollstreifen und Umfangsmarken vereinnahmt wird jedoch im Druckprozess entfernt wird und als Abfallprodukt endet, führt die Platzierung der Umfangsmarken über dem Druckkontrollstreifen zu einer erhöhten Verschwendung von Substraten.

Es ist jedoch auch möglich, eine Farbzone durch eine Umfangsmarke zu ersetzen. Dadurch wird zwar Platz und damit Material gespart, jedoch kann die Druckqualität dieser Farbzone nicht mehr direkt gemessen werden. Sie kann nur noch an Hand einer Nachbarzonenregelung - also aus den Mittelwerten der beiden benachbarten Farbzonenermittelt werden. Auf Grund möglicher Abweichungen vom Mittelwert kann es dabei zu nicht unmittelbar feststellbaren Qualitätseinbußen kommen.

Aus der Offenlegungsschrift DE 43 35 350 A1 gehen ein Verfahren und eine Vorrichtung zur Ermittlung von Passerabweichungen bei mehrfarbigen, in einer Druckmaschine erstellten Druckprodukten hervor, welche eine Reihe von auf einem Bedruckstoff aufgedruckten Messfeldern erfassen. Ein solches Messfeld ist dazu geeignet, die üblichen Druckfarben Black, Cyan, Magenta und Yellow zu enthalten. In dem Messfeld sind Kontrollfelder, Richtungsfelder und Volltonfelder angeordnet. Dabei sind jeweils drei Kontrollfelder für das seitliche Register und drei Kontrollfelder für das Umfangsregister vorgesehen. Die Kontrollfelder bestehen aus äquidistanten Strichen der Druckfarbe Black, wobei die dazwischen liegenden Lücken bei korrektem Passer von einer der übrigen Druckfarben Yellow, Cyan oder Magenta ausgefüllt sind. Die Breite der Striche liegt in einer Größenordnung von 0,1 bis 0,5 mm. Bei zehn Strichen ergibt das eine Größe des Kontrollfeldes von maximal ca. 5 mm², so dass sich ein Messfeld mit geringer Größe ergibt, das sich leicht in dem druckbildfreien Raum unterbringen lässt.

Die europäische Patentanmeldung EP 2 008 818 A2 zeigt einen verbesserten Druckkontrollstreifen zur Farbmessung auf Bedruckstoffen. Der verbesserte Druckkontrollstreifen weist insbesondere Messfelder auf, welche in wenigstens zwei Reihen parallel zueinander angeordnet sind. Diese zwei- oder mehrreihige Anordnung dient dazu, Quervergleiche zwischen Messfeldern der Reihen tätigen zu können, um so die Plausibilität von Messungen überprüfen zu können. Dabei enthält der Druckkontrollstreifen in jeder Reihe für jede Farbzone eine Reihe von Farbmessfeldern. Eine solche Farbzone wiederholt sich quer zur Transportrichtung des Bedruckstoffs über die gesamte Breite des Bedruckstoffs hinweg. Dabei sind im Bogenformat 102 üblicherweise 32 der Farbzonen in eine Reihe aneinandergereiht vorhanden. Zwischen den einzelnen Farbzonen kann der Druckkontrollstreifen Lücken aufweisen oder zusätzliche Messfelder, zum Beispiel für die Registerregelung oder Passerregelung.

Aus der Patentschrift US 4,546,700 gehen ein Verfahren und eine Vorrichtung zur Erfassung und Korrektur von Farbabweichungen hervor. Dabei geht es darum, Abweichungen im Register zwischen den Farben zu erfassen und zu minimieren. Dazu werden vorgegebene Registermarken in Bereichen ohne Druckbild auf dem Bedruckstoff aufgebracht. Beim Vierfarbendruck wird dabei typischerweise die Farbe Schwarz als Referenzfarbe gewählt, so dass die Register der anderen drei Farben auf das Schwarzbild im Register geregelt werden. Für diesen Zweck wird für jede der drei Prozessfarben eine Registermarke am selben Ort gedruckt wie die entsprechende schwarze Registermarke. Weiterhin werden zur Kontrolle der Farbqualität Druckkontrollstreifen aufgebracht, welche mit einem Farbmessgerät erfasst werden, wobei die Druckkontrollstreifen quer zur Druckrichtung über die gesamte Breite des Bedruckstoffs angeordnet sind. Insbesondere können die Farbmessstreifen und die Registermarken in einer Reihe angeordnet sein.

Aufgabe der vorliegenden Erfindung ist es, eine Vorrichtung und Marken zur Regelung der Lage eines Bedruckstoffs in Umfangsrichtung in Bedruckstoffe verarbeitenden Maschinen zu schaffen, die ein Minimum an Material verschwendet und dabei ein Maximum an Druckqualität erzielt.

Die vorliegende Erfindung umfasst eine Vorrichtung und Marken zur Regelung der Lage eines Bedruckstoffs in Umfangsrichtung in Bedruckstoffe verarbeitenden Maschinen. Dabei kommen mindestens drei Sensoren zum Einsatz, von denen einer die seitliche Lage und zwei das Umfangsregister eines Bedruckstoffs erfassen.

Die Erfindung zeichnet sich dadurch aus, dass die beiden Sensoren, die das Umfangsregister erfassen um ein Vielfaches plus einen Bruchteil eines Farbmessfeldes seitlich versetzt angeordnet sind und eine Kante eines Farbmessstreifens mit Farbmessfeldern auf dem Bedruckstoff erfassen. Dabei wird derjenige Sensor nach Auswertung des seitlichen Sensors ausgewertet, dessen seitlicher Auswertbereich innerhalb eines Farbmessfeldes oder einer Marke liegt. Hierzu werden die Farbmessfelder selbst als Umfangsmarken verwendet, oder Farbmessfelder werden durch Marken ersetzt. Da jede Farbe eines Farbmessfeldes eine unterschiedliche Messcharakteristik aufweist, muss an Hand der Positionen der Farbmessfelder auf dem Substrat und der vom seitlichen Sensor ermittelten Lage des Substrats ermittelt werden, welches Farbmessfeld von einem Umfangssensor erfasst wird. Durch den Einsatz von zwei um mindestens eine Farbzone plus einen Bruchteil eines Farbmessfeldes versetzt angeordnete Umfangssensoren lassen sich dabei Zuordnungsschwierigkeiten in Grenzbereichen zweier Farbmessfelder vermeiden, da einer der beiden Umfangssensoren auf jeden Fall innerhalb eines eindeutig zuordenbaren Farbmessfeldes liegt. So können alle Farbmessfelder und alle Farbzonen sowohl ohne den Einsatz der Nachbarzonenregelung als auch ohne das Aufbringen zusätzlicher Marken auf dem Bedruckstoff vermessen werden.
Jedoch müssen alle Farbmessfelder hierzu einen ausreichenden Kontrast zum Hintergrund haben, was nicht in allen Fällen gewährleistet sein kann.

Daher sieht eine vorteilhafte Weiterbildung der Erfindung vor, dass mindestens zwei Farbmessfelder einer Farbzone durch eine Umfangsmarke zur Erfassung der Lage des Bedruckstoffs ersetzt werden. Diese werden von den Sensoren des Umfangsregisters erfasst. Dabei lässt sich der Kontrast dieser Marken so wählen, dass eine optimale Erfassung durch die Sensoren gewährleistet ist.

Eine bevorzugte Ausführung der Erfindung sieht vor, dass die letzten oder ersten drei Farbmessfelder einer aus zehn Farbmessfeldern bestehenden Farbzone durch eine Umfangsmarke ersetzt werden. Auf Grund der Breite dieser Umfangsmarken und der versetzten Anordnung der Sensoren des Umfangsregisters, kann der benötigte Kontrollspielraum von 18mm bis 20mm abgedeckt werden. Somit kann eine optimale Lagenmessung mit einer optimalen Farbmessung von sieben Farbmessfeldern einhergehen. Wird die Farbe der Umfangsmarken so gewählt, dass sie einer Farbe, die im Druckbild ohnehin schon vorkommt, entspricht und genügend Kontrast zum Hintergrund bietet, ist sogar eine Regelung von 8 Farben möglich.

Eine weitere Weiterbildung der Erfindung sieht vor, dass die Umfangsmarke niedriger sein kann, als ein Farbmessfeld. Dies ist dann sinnvoll, wenn nicht mehr als sieben Farben geregelt werden müssen. So lässt sich Farbe, die extra für die Umfangsmarken aufgewendet werden muss einsparen.

Eine nächste vorteilhafte Ausgestaltung der Erfindung sieht vor, dass auf einem Bedruckstoff, gegebenenfalls dem Originalbogen, die mindestens zwei Umfangsmarken von den mindestens zwei Sensoren des Umfangsregisters erfasst werden. Das Substrat weist dabei eine Seitenmarke auf, die sich an der Seite befindet. Diese wiederum wird von dem Seitensensor erfasst. Nun werden die Bereiche der Umfangsmarken in Bezug auf die Position der Seitenmarke gespeichert. So ist es dem Seitensensor später möglich, an Hand der Position der erfassten Seitenmarke den Sensor des Umfangsregisters zu ermitteln, dessen Auswertbereich innerhalb eines Farbmessfeldes bzw. innerhalb einer Umfangsmarke liegt. Es ist auch möglich, den Farbmessstreifen zu vermessen, um etwaige Offsets zwischen den Farbmessfeldern zu ermitteln und abzuspeichern. Ebenso können spezifische Eigenschaften der Sensoren in Abhängigkeit vermessener standardisierter Farbmessstreifen erfasst und abgespeichert werden. So können die Einflüsse von Offsets und Sensoren durch abgespeicherte Korrekturwerte eliminiert werden. Dieser Vorgang wird auch als Teaching bezeichnet.

In einer weiteren vorteilhaften Ausführung werden die Bereiche der Umfangsmarken in Bezug auf die Position der Seitenmarke bereits in einer Vorstufe erfasst und gespeichert. Diese Daten werden dann von der Vorstufe an die Bedruckstoffe verarbeitende Maschine übermittelt, sodass sie dem Seitensensor zur Auswertung des relevanten Sensors des Umfangsregisters zur Verfügung stehen.

Das Erfindungsgemäße Verfahren und weitere vorteilhafte Gestaltungen sind dem nachfolgenden Ausführungsbeispiel und den Zeichnungen zu entnehmen.
**Fig. 1** zeigt zwei benachbarte Farbzonen **8** mit jeweils 10 Farbmessfeldern **6,** von denen jeweils die letzten drei eine Umfangsmarke **9** bilden. Weiterhin zu sehen sind die beiden Sensoren 3a und **3b,** die um das 7,5-fache eines Farbmessfeldes versetzt angeordnet sind.
**Fig. 2** zeigt ebenfalls zwei benachbarte Farbzonen **8** mit jeweils 10 Farbmessfeldern **6,** von denen jeweils die letzten drei eine Umfangsmarke **9** bilden sowie die beiden Sensoren **3a** und **3b,** die um das 7,5-fache eines Farbmessfeldes versetzt angeordnet sind. Hierbei sind die drei letzten Farbmessfelder **6,** welche die Umfangsmarke **9** bilden in der Farbe schwarz ausgestaltet.
**Fig. 3** zeigt ebenfalls zwei benachbarte Farbzonen **8** mit jeweils 10 Farbmessfeldern **6,** von denen jeweils die letzten drei eine Umfangsmarke **9** bilden sowie die beiden Sensoren **3a** und **3b,** die um das 7,5-fache eines Farbmessfeldes versetzt angeordnet sind. Hierbei sind die letzten drei Farbmessfelder **6** durch eine niedrige Umfangsmarke **9** ersetzt worden.
**Fig. 4** zeigt ebenfalls zwei benachbarte Farbzonen **8** mit jeweils 10 Farbmessfeldern **6.** Hierbei sind die Sensoren **3a** und **3b** um das 9,5-fache eines Farbmessfeldes versetzt angeordnet und erfassen die Farbmessfelder **6** selbst.
**Fig. 5** zeigt einen Ausschnitt einer Bedruckstoffe verarbeitenden Maschine **2.** Zu sehen ist ein Bogen **1,** der in Schieflage innerhalb der Maschine **2** transportiert wird und ausgerichtet werden muss. Der Bogen **1** weist an der Umfangsseite einen Druckkontrollstreifen **7** auf. Weiterhin zu sehen sind zwei Farbzonen **8** des Druckkontrollstreifens **7,** die wiederum aus jeweils 10 Farbmessfeldern **6** bestehen. Die letzten drei Farbmessfelder **6** einer Farbzone **8** bilden jeweils eine Umfangsmarke **9.** Außerdem weist der Bogen **1** eine Seitenmarke **10** auf. Die Maschine **2** weist die Sensoren **3a** und **3b** auf, die um ein nicht ganzzahliges Vielfaches eines Farbmessfeldes versetzt innerhalb der Maschine **2** angeordnet sind, um die Umfangsmarken **9** zu erfassen. Daneben weist die Maschine einen Seitensensor **4** auf, der dazu dient die Seitenmarke **10** zu erfassen.

Ein Ausführungsbeispiel sieht vor, dass ein bedruckter Bogen **1** in einer Vorstufe **11** der Bedruckstoffe verarbeitenden Maschine **2** der Art vermessen wird, dass die Bereiche der Umfangsmarken **9** in Bezug auf die Position der Seitenmarke **10** erfasst wird. Die so ermittelten Daten werden dann von der Vorstufe **11** an die Bedruckstoffe verarbeitende Maschine **2** übermittelt. Der Bogen wird von der Bedruckstoffe verarbeitenden Maschine **2** aufgenommen und zur eigentlichen Verarbeitungseinheit (wie beispielsweise einer Stanze) transportiert. Bevor diese Verarbeitungseinheit erreicht wird, wird der Druckkontrollstreifen **7** von den beiden Sensoren **3a** und **3b** erfasst. Ein Seitensensor **4** erfasst dabei die Seitenmarke **10.** Unter zu Hilfenahme der erfassten Daten ermittelt der Seitensensor **4** den Sensor **3a** oder **3b,** dessen Auswertbereich innerhalb einer Umfangsmarke liegt. Aus den so ermittelten Daten kann die genaue Lage des Bogens **1** in der Maschine **2** ermittelt werden. So ist es einer nachgeschalteten Einheit möglich den Bogen **1** richtig zu Positionieren.

### Bezugszeichenliste

- 1: Bedruckstoff
- 2: Bedruckstoffe verarbeitende Maschine
- 3a, 3b: Sensoren des Umfangsregisters
- 4: Seitensensor
- 5: Umfangsregister
- 6: Farbmessfeld
- 7: Farbmessstreifen
- 8: Farbzone
- 9: Umfangsmarke
- 10: Seitenmarke
- 11: Vorstufe

## Patentansprüche

1. Vorrichtung zur Regelung der Lage eines Bedruckstoffs (1) in Umfangsrichtung in einer Bedruckstoffe verarbeitenden Maschine (2) mit wenigstens 3 Sensoren (3a, 3b, 4), von denen einer (4) die seitliche Lage und zwei (3a, 3b) das Umfangsregister (5) erfassen,
**dadurch gekennzeichnet,**
**dass** die zwei Sensoren (3a, 3b) des Umfangsregisters um ein Vielfaches plus einen Bruchteil eines Farbmessfeldes (6) seitlich versetzt angeordnet sind und eine Kante eines Farbmessstreifens (7) mit Farbmessfeldern (6) oder eines Farbmessstreifens (7) mit Farbmessfeldern (6) und Marken (9) auf einem Bedruckstoff (1) erfassen, und dass derjenige Sensor (3a, 3b) durch Auswertung des seitlichen Sensors (4) ausgewertet wird, dessen Auswertebereich innerhalb eines Farbmessfeldes (6) oder einer Marke (9) liegt.

2. Vorrichtung nach Anspruch 1, wobei der Farbmesstreifen (7) aus mindestens 2 Farbzonen (8) besteht und wobei eine Farbzone (8) jeweils aus mehreren Farbmessfeldern (6) besteht,
**dadurch gekennzeichnet,**
**dass** die zwei Sensoren (3a, 3b) des Umfangsregisters um ein Vielfaches plus ein halbes Farbmessfeld (6) seitlich versetzt angeordnet sind.

3. Vorrichtung nach Anspruch 1 oder 2, wobei der Farbmesstreifen (7) aus mindestens 2 Farbzonen (8) besteht und wobei eine Farbzone (8) jeweils aus mehreren Farbmessfeldern (6) besteht,
**dadurch gekennzeichnet,**
**dass** mindestens zwei der Farbmessfelder (6) in jeder Farbzone (8) durch eine Umfangsmarke (9), zur Erfassung der Lage des Bedruckstoffs (1) durch die mindestens zwei Sensoren (3a, 3b) des Umfangsregisters, ersetzt werden.

4. Vorrichtung nach den vorhergehenden Ansprüchen,
**dadurch gekennzeichnet,**
**dass** eine Farbzone (8) aus zehn Farbmessfeldern (6) besteht, wobei die letzten oder ersten drei Farbmessfelder (6) einer jeden Farbzone (8) durch eine Umfangsmarke (9), zur Erfassung der Lage des Bedruckstoffs (1) durch die zwei Sensoren (3a, 3b) des Umfangsregisters, ersetzt werden.

5. Vorrichtung nach den vorhergehenden Ansprüchen,
**dadurch gekennzeichnet,**
**dass** die Umfangsmarke (9) niedriger ist als ein Farbmessfeld (6).

6. Vorrichtung nach den vorhergehenden Ansprüchen,
**dadurch gekennzeichnet,**
**dass** auf einem Bedruckstoff (1) die mindestens zwei Umfangsmarken (9) von den mindestens zwei Sensoren des Umfangsregisters (3a, 3b) erfasst werden, wobei eine Seitenmarke (10), die sich auf dem Bedruckstoff (1) befindet, von dem seitlichen Sensor (4) erfasst wird, wobei die Bereiche der Umfangsmarken (3a, 3b) in Bezug auf die Position der Seitenmarke (10) gespeichert werden.

7. Vorrichtung nach den Ansprüchen 1 bis 5,
**dadurch gekennzeichnet,**
**dass** die Bereiche der Umfangsmarken (3a, 3b) in Bezug auf die Position einer Seitenmarke (10), die sich seitlich auf dem Bedruckstoff (1) befindet, in einer Vorstufe (11) erfasst und gespeichert werden, wobei die Vorstufe (11) die gespeicherten Daten an die Bedruckstoffe verarbeitende Maschine (2) übermittelt.

## Claims

1. Device for controlling the position of a printing material (1) in a circumferential direction in a machine (2) for processing printing material using at least 3 sensors (3a, 3b, 4), one (4) of which detects the lateral position and two (3a, 3b) of which detect the circumferential register (5),
**characterized in**
**that** the two circumferential register sensors (3a, 3b) are disposed to be laterally offset by a multiple plus a fraction of a colour measurement field (6) and detect an edge of a colour measurement strip (7) having colour measurement fields (6) or of a colour measurement strip (7) having colour measurement fields (6) and marks (9) on a printing material (1), and in that by analysing the lateral sensor that sensor (3a, 3b) is analysed whose analysation range is located within a colour measurement field (6) or a mark (9).

2. Device according to claim 1, wherein the colour measurement strip (7) consists of at least 2 ink zones (8) and wherein a respective ink zone consists of multiple colour measurement fields (6),
**characterized in**
**that** the two sensors (3a, 3b) of the circumferential register are disposed to be laterally offset by a multiple plus one half of a colour measurement field (6).

3. Device according to claim 1 or 2, wherein the colour measurement strip (7) consists of at least 2 ink zones (8) and wherein each ink zone consists of multiple colour measurement fields,
**characterized in**
**that** at least two of the colour measurement fields (6) in every ink zone (8) are replaced by a circumferential mark (9) for detecting the position of the printing material (1) by means of the at least two circumferential register sensors (3a, 3b).

4. Device according to the preceding claims,
**characterized in**
**that** a ink zone (8) consists of ten colour measurement fields (6), wherein the last or first three colour measurement fields (6) of every ink zone (8) are replaced by a circumferential mark (9) for detecting the position of the printing material (1) by means of the two circumferential register sensors (3a, 3b).

5. Device according to the preceding claims,
**characterized in**
**that** the circumferential mark (9) is lower than a colour measurement field (6).

6. Device according to the preceding claims,
**characterized in**
**that** the at least two circumferential marks (9) are detected on a printing material (1) by the at least two circumferential register sensors (3a, 3b), wherein a side mark (10) located on the printing material (1) is detected by the lateral sensor (4) and the regions of the circumferential marks (3a, 3b) relative to the position of the side mark (10) are saved.

7. Device according to claims 1 to 5,
**characterized in**
**that** the regions of the circumferential marks (3a, 3b) are established and saved in a prepress stage with reference to the position of a side mark (10) located laterally on the printing material (1) and that the prepress stage (11) transmits the saved data to the machine (2) for processing printing material.

## Revendications

1. Dispositif pour le réglage de la position d'un substrat imprimé (1) dans la direction périphérique dans une machine (2) de traitement de substrats imprimés comprenant au moins 3 capteurs (3a, 3b,4) dont l'un (4) saisit la position latérale et deux (3a, 3b) le registre périphérique (5).
**caractérisé en ce**
**que** les deux capteurs (3a, 3b) du registre périphérique sont disposés latéralement en décalé d'un multiple plus d'une fraction d'un champ de mesure d'encre (6) et détectent un bord d'une bande de mesure d'encre (7) avec des champs de mesure d'encre (6) ou d'une bande de mesure d'encre (7) avec des champs de mesure d'encre (6) et des marques (9) sur un substrat imprimé, et **en ce que** le capteur (3a, 33b) est analysé par l'analyse du capteur latéral (4), dont la plage d'analyse se trouve à l'intérieur d'un champ de mesure d'encre (6) ou d'une marque (9).

2. Dispositif selon la revendication 1, la bande de mesure d'encre (7) se composant d'au moins 2 zones d'encre (8) et une zone d'encre (8) se composant respectivement de plusieurs champs de mesure d'encre (6),
**caractérisé en ce**
**que** les deux capteurs (3a, 3b) du registre périphérique sont disposés en décalé latéralement d'un multiple plus un demi champ de mesure d'encre (6).

3. Dispositif selon la revendication 1, la bande de mesure d'encre (7) se composant d'au moins 2 zones d'encre (8) et une zone d'encre (8) se composant respectivement de plusieurs champs de mesure d'encre (6),
**caractérisée en ce**
**qu'**au moins deux des champs de mesure de couleur (6) sont remplacés dans chaque zone d'encre (8) par une marque périphérique (9), pour la saisie de la position du substrat imprimé (1) par au moins deux facteurs (3a, 3b) du registre périphérique.

4. Dispositif selon l'une des revendications précédentes,
**caractérisé en ce**
**qu'**une zone d'encre (8) se compose de dix champs de mesure d'encre (6), les derniers ou les trois premiers champs de mesure d'encre (6) de chaque zone d'encre (8) sont remplacés par une marque périphérique (9) pour la saisie de la position du substrat imprimé (1) par les deux capteurs (3a, 3b) du registre périphérique.

5. Dispositif selon l'une des revendications précédentes,
**caractérisé en ce**
**que** la marque périphérique (9) est inférieure á un champ de mesure d'encre (6).

6. Dispositif selon l'une des revendications précédentes,
**caractérisé en ce**
**qu'**au moins les deux marques périphériques (9) sont détectés par au moins deux capteurs du registre périphérique (3a, 3b), une marque latérale (10) qui se trouve sur le substrat imprimé (1), est détectée par le capteur latéral (4), les zones des marques périphériques (3a, 3b) étant sauvegardées par rapport á la position de la marque latérale (10).

7. Dispositif selon l'une des revendications précédentes,
**caractérisé en ce**
**que** les zones des marques périphériques (3a, 3b) par rapport à la position d'une marque latérale (10), qui se trouve latéralement sur le substrat imprimé (1), sont détectées et stockées dans une phase antérieure (11), la phase antérieure (11) transmettant les données stockées à la machine (2) de traitement des substrats imprimés.
